# EUROPÄISCHE PATENTSCHRIFT

(11) **EP 3 612 697 B1**
(45) Veröffentlichungstag und Bekanntmachung des Hinweises auf die Patenterteilung: **28.04.2021**
(21) Anmeldenummer: 18714428.2
(22) Anmeldetag: 02.03.2018
(51) Int. Cl.: E05B 83/24, E05B 81/20, E05B 81/14

(54) **SCHLOSS FÜR EIN KRAFTFAHRZEUG**
LOCK FOR A MOTOR VEHICLE
SERRURE POUR VÉHICULE À MOTEUR

(30) Priorität: 19.04.2017 DE 102017108265
(43) Veröffentlichungstag der Anmeldung: 26.02.2020
(73) Patentinhaber: Kiekert AG, 42579 Heiligenhaus (DE)
(72) Erfinder: STURM, Christian, 47804 Krefeld (DE); DROST, Bernhard, 46419 Isselburg (DE)
(86) Internationale Anmeldenummer: PCT/DE2018/100189
(87) Internationale Veröffentlichungsnummer: WO 2018/192609

(56) Entgegenhaltungen:
- WO-A1-2015/139678
- DE-U1-202008 015 789

## Beschreibung

Die Erfindung betrifft ein Schloss für ein Kraftfahrzeug, insbesondere ein Haubenschloss, aufweisend ein Gesperre mit einer Drehfalle und mindestens einer Sperrklinke, einem Schließbolzen und einem mit dem Schließbolzen zusammenwirkenden Auswerfer, wobei der Schließbolzen mittels des Auswerfers in eine Abhebeposition bringbar ist und mit zumindest einem elektrisch betätigbaren Mittel zum Bewegen des Schließbolzens aus der Abhebeposition in eine Schließposition.

Schlösser oder Schließsysteme für Kraftfahrzeuge werden dort eingesetzt, wo Türen, Klappen oder bewegbare Bauteile an Kraftfahrzeugen gehalten werden müssen, um ein sicheres Führen des Kraftfahrzeuges zu gewährleisten. Dienen die Schließsysteme primär dazu, die bewegbaren Bauteile in ihrer Schließposition zu halten, so treten heute mehr und mehr Komfortfunktionen in den Vordergrund. Dabei können Türen, Klappen oder Hauben beispielsweise während des öffnungs- und/oder Schließvorgangs elektrisch betätigt werden, wodurch ein Öffnen des Schließsystems und/oder ein Schließen des beweglichen Bauteils elektrisch unterstützt vorgenommen wird.

Neben den Komforteigenschaften elektrisch betätigter Schließsysteme ändern sich die Bedien- und Nutzungseigenschaften von Kraftfahrzeugen zum Beispiel dann, wenn Kraftfahrzeuge zum Beispiel mit elektrischen Antrieben ausgestattet sind. Gibt es derzeit wenige Kraftfahrzeuge, die einen Gepäckraum zum Beispiel unter einer Fronthaube angeordnet haben, so kommen im Zuge des Trends zu Fahrzeugen mit elektrischem Antrieb mehr und mehr dazu, dass auch der sich ergebende Freiraum als Gepäckraum nutzbar wird. Ein Gepäckraum ist dabei mittels einer Dichtung verschließbar, so dass eine Dichtheit zum Beispiel gegen Wasser oder Verschmutzungen gegeben ist. Eine Dichtung bedingt dabei, dass beim Schließen des Schlosses dem Gesperre als sicherndes Element ein Gegendruck entgegensteht. Schließsysteme zum elektrischen Schließen eines Schlosses sind aus dem Stand der Technik bekannt geworden.

So offenbart die deutsche Patentanmeldung DE 10 2013 109 051 A1 ein elektrisch betätigbares Schloss, das sich mit einer Minimierung von Spalten bzw. Fugen bei Türen oder Klappen befasst. Das hieraus bekannte Schloss ist beweglich, und zwar insbesondere schwenkbar gelagert. Im Anschluss an ein Verrasten des Gesperres wird das Schloss durch einen Antrieb insgesamt so bewegt bzw. verschwenkt, dass ein Spalt zwischen Tür bzw. Klappe und Karosserie minimiert wird. Der dafür vorgesehene Antrieb umfasst einen Elektromotor und einen verschwenkbaren Hebel, der Schwinger genannt wird. Durch Verschwenken der Schwinger durch den Elektromotor wird das Schloss insgesamt so verschwenkt, dass der Spalt minimiert wird. Dabei wird das Schlossgehäuse durch eine Klinke gehalten, die an der Schwinge drehbar angebracht ist. Die aus dieser Druckschrift bekannte Schließvorrichtung umfasst somit einen Antrieb, mit dem das Schloss insgesamt und damit auch das Gesperre so bewegt werden kann, dass ein Türspalt oder Klappenspalt im Anschluss an ein Schließen einer Tür bzw. Klappe verkleinert werden kann.

Eine Gefahr, die bei elektrisch betätigbaren Schlössern entsteht, ist die, dass während des elektrisch betätigten Zuziehens des Schlosses es zu einem Einklemmen von Körperteilen oder Gegenständen kommen kann. Um das Einklemmen, insbesondere das Einklemmen von Körperteilen zu verhindern, ist aus dem Stand der Technik ein Einklemmschutz bekannt geworden.

Die DE 10 2014 109 111 A1 offenbart ein elektrisch betätigbares Haubenschloss, mit einem Gesperre umfassend eine Drehfalle und wenigstens eine Sperrklinke für ein Verrasten der Drehfalle und einen elektrischen Antrieb für ein Bewegen von Bauteilen der Schließvorrichtung, wobei eine durch den elektrischen Antrieb drehbare Steuerscheibe, die durch eine Drehbewegung eine Mehrzahl von Bauteilen zu bewegen vermag, bekannt geworden ist. Durch ein Verschwenken eines Übertragungshebels um seine Achse kann die Position der Drehfalle angehoben und gesenkt werden, um so im Anschluss an ein Verrasten einen Spalt zwischen der Haube und der Karosserie verändern zu können. Um ein Einklemmen während des Schließens zu verhindern, wird die Haube während des Schließvorgangs auf einen Auswerferhebel aufgelegt, wonach die Haube elektromotorisch weiter abgesenkt, wobei der Auswerferhebel abgesenkt wird. In dieser Phase kann die Haube jederzeit angehoben werden, da die Drehfalle noch nicht verrastet ist. Es besteht daher keine Einklemmgefahr für die Finger. Erst nach einem Erreichen eines Spalts von ca. 4-8 mm wird die Drehfalle in ihre Raststellung verschwenkt, so dass die Haube mittels eines elektrischen Antreibens der Drehfalle in ihre Schließposition verschwenkt wird. Einerseits der konstruktive Aufwand des Zuziehens und die neuen Anforderungen in Bezug auf die Überwindung eines Dichtungsdrucks stellen neue Aufgaben an die Entwicklung.

Aus der WO 2015/139678 A1 ist Schloss für ein Kraftfahrzeug, aufweisend ein Gesperre mit einer Drehfalle und einer Sperrklinke, einem Schließbolzen, einem mit dem Schließbolzen zusammenwirkenden Auswerfer, wobei der Schließbolzen mittels des Auswerfers in eine Abhebeposition bringbar ist, mit mindestens einem elektrisch betätigbaren Mittel zum Bewegen des Schließbolzens aus der Abhebeposition in eine Schließposition, einem Antriebshebel und einem Zuziehhebel, wobei der Antriebshebel mit dem Zuziehhebel zusammenwirkt, wobei mittels des Zuziehhebels erst nach dem Erreichen einer Sicherungsposition eine Verbindung des Antriebshebels mit der Drehfalle herstellbar ist, bekannt. Hier setzt die Erfindung an.

Der Erfindung liegt das technische Problem zugrunde, ein derartiges Kraftfahrzeugschloss so weiter zu entwickeln, dass einerseits ein hohes Maß an Sicherheit realisiert werden kann und andererseits eine ausreichende Kraft zum Schließen des Kraftfahrzeugschlosses bereitgestellt werden kann. Darüber hinaus ist es Aufgabe der Erfindung, ein konstruktiv einfaches und kostengünstiges Schließsystem bereitzustellen.

Die Lösung des Problems erfolgt durch die Merkmale des unabhängigen Patentanspruchs 1. Vorteilhafte Ausgestaltungen der Erfindung sind in den Unteransprüchen angegeben. Es wird darauf hingewiesen, dass die im Folgenden beschriebenen Ausführungsbeispiele nicht beschränkend sind, es sind vielmehr beliebige Variationsmöglichkeiten der in der Beschreibung und den Unteransprüchen beschriebenen Merkmale möglich.

Gemäß dem Patentanspruch 1 wird die Aufgabe der Erfindung dadurch gelöst, dass ein Schloss für ein Kraftfahrzeug, insbesondere ein Haubenschloss, bereitgestellt wird aufweisend ein Gesperre mit einer Drehfalle und mindestens einer Sperrklinke, einem Schließbolzen und einem mit dem Schließbolzen wechselwirkenden Auswerfer, wobei der Schließbolzen mittels des Auswerfers in eine Abhebeposition bringbar ist und mit zumindest einem elektrisch betätigbaren Mittel zum Bewegen des Schließbolzens aus der Abhebeposition in eine Schließposition, wobei der Antriebshebel mit dem Auswerfer in Eingriff bringbar ist, wobei das elektrisch betätigbare Mittel zum Verschwenken des Antriebshebels dient und der Antriebshebel mit einem Zuziehhebel zusammenwirkt, wobei mittels des Zuziehhebels erst nach dem Erreichen einer Sicherungsposition eine Verbindung des Antriebshebels mit der Drehfalle herstellbar ist. Durch den erfindungsgemäßen Aufbau des Schlosses ist nun die Möglichkeit geschaffen, eine Einklemmsicherung bereitzustellen, mit der ein sicheres Schließen des Kraftfahrzeugschlosses und darüber hinaus ein sicheres und mit ausreichender Kraft ausgestattetes Schließsystem bereitzustellen, um ein bewegbares Bauteil elektrisch betätigt in eine Schließposition zu überführen.

Insbesondere durch die Trennung zwischen Schließposition und Sicherungsposition und durch das Eingreifen des Antriebshebels erst zu einem Zeitpunkt, in dem die Sicherungsposition des zu bewegenden Bauteils, zum Beispiel eine Motorhaube, erreicht ist, ist es möglich, dass bis zum Erreichen der Sicherungsposition zu bewegenden Bauteil jederzeit geöffnet werden, so dass ein Einklemmen verhinderbar ist. Hierbei unterscheidet die Erfindung zwischen Antriebshebel und Zuziehhebel, als separate Bauteile, die interagieren aber lösbar miteinander verbunden sind. Erst durch die Verbindung des Antriebshebels über den Zuziehhebel zu der Drehfalle wird ein aktives Zuziehen der zum Beispiel Motorhaube vorgenommen, wobei zu diesem Zeitpunkt ein Einklemmen durch die Sicherheitsposition verhinderbar ist.

Als Schließsysteme für Kraftfahrzeuge kommen hierbei bevorzugt Haubenschlösser zum Einsatz. Es ist aber auch vorstellbar, das erfindungsgemäße Schloss bei Klappen, Abdeckungen, Schiebetüren oder Seitentüren einzusetzen. Die von der Erfindung umfassten Kraftfahrzeugschlösser werden dort eingesetzt, wo eine elektrische Betätigung, das heißt ein elektrisch unterstütztes Zuziehen und/oder Öffnen ermöglicht werden soll. Solche elektrisch betätigten Kraftfahrzeugschlösser werden auch als Servoschlösser bezeichnet.

All diesen Schließsystemen gemeinsam ist ein Gesperre mit einer Drehfalle und mindestens einer Sperrklinke, wobei die Drehfalle mittels der Sperrklinke in einer gesperrten Position haltbar ist. Dabei kommen einstufige Sperrmechanismen aus einer Vorrast und einer Hauptrast wie auch Systeme mit einer oder zwei Sperrklinken zum Einsatz. Bevorzugt richtet sich die Erfindung auf ein Gesperre mit einer Hauptrastposition und einer Sperrklinke, wobei dies nicht beschränkend gilt.

Das Gesperre wechselwirkt mit einem Schließbolzen. Der Schließbolzen kann an der Kraftfahrzeugkarosserie befestigt sein oder zum Beispiel an einer Klappe oder Haube montiert vorliegen. Ist das Schließsystem zum Beispiel im Bereich einer Haube eingesetzt, so werden die Schließbolzen bevorzugt an der Haube montiert. Die Haube wird dann geschlossen, indem die Haube in Richtung des Schließsystems bewegt wird und auf einem Auswerfer ablegbar ist.

Der Auswerfer ist Teil des Kraftfahrzeugschließsystems und wirkt mit dem Schließbolzen zusammen, wobei der Schließbolzen mittels des Auswerfers in eine Abhebeposition bringbar ist. Die Abhebeposition ist dabei die Position, in der die zum Beispiel Haube auf dem Auswerfer aufliegt und von dem Auswerfer in der Abhebeposition gehalten ist. Bevorzugt ist der Auswerfer federvorgespannt. Nach einem öffnen des Gesperres und somit einem Freigeben des Schließbolzens kann der Schließbolzen mittels des Auswerfers und insbesondere durch die Kraft der auf den Auswerfer wirkenden Feder in die Abhebeposition bewegt werden.

Das Servoschloss oder das elektrisch betätigbare Schloss weist ein elektrisch betätigbares Mittel zum Bewegen des Schließbolzens aus der Abhebeposition in eine Schließposition auf. Die Schließposition ist dabei dadurch bestimmt, dass der Schließbolzen und somit das bewegliche Bauteil in seiner gesicherten Position am Kraftfahrzeug vorliegt. Die Haube, die Tür und/oder Klappe ist geschlossen. Der Schließbolzen ist im gesperrten Gesperre gehalten und befindet sich bevorzugt in einer Hauptrastposition.

Zur Überführung des Schließbolzens von der Abhebeposition in die Sicherungsposition ist ein Antriebshebel mit dem Auswerfer in Eingriff bringbar. Der Antriebshebel ist elektrisch betätigbar und in der Lage, den Auswerfer und somit den Schließbolzen gegen die Kraft der Feder in die Sicherungsposition zu bewegen. Erst mit dem Erreichen der Sicherungsposition, in der ein Einklemmen verhinderbar ist, wirkt der Antriebshebel mit einem Zuziehhebel zusammen, so dass der Schließbolzen von der Sicherungsposition in die Schließposition überführbar ist.

Eine vorteilhafte Ausgestaltungsvariante der Erfindung ergibt sich dann, wenn der Zuziehhebel in der Sicherungsposition formschlüssig mit der Drehfalle in Eingriff bringbar ist. Ein formschlüssiger Eingriff des Zuziehhebels in die Drehfalle ermöglicht hierbei eine sichere Kraftübertragung von dem Zuziehhebel auf die Drehfalle, so dass auch die Übertragung hoher Kräfte, wie sie für das Zuziehen gegen eine Dichtung notwendig sind, ermöglichbar sind. Dabei kann der Zuziehhebel zum Beispiel in die Drehfalle formschlüssig eingreifen, so dass einerseits ein sicheres Übertragen der Kraft und darüber hinaus ein sicheres Bewegen der Drehfalle auch im Rahmen einer Schwenkbewegung ermöglichbar ist.

Vorteilhaft kann es auch sein, wenn die Drehfalle in der Sicherungsposition formschlüssig mit dem Schließbolzen in Eingriff bringbar ist. Der formschlüssige Eingriff der Drehfalle in den Schließbolzen ermöglicht hierbei wiederum ein sicheres Übertragen hoher Kräfte, so dass der Schließbolzen und insbesondere zum Beispiel eine Haube eines Kraftfahrzeugs, gegen den Druck einer Dichtung in die Schließposition überführbar ist. Dabei ist gewährleistet, dass ein Einklemmen verhindert wird, da die Sicherungsposition erst zu einem Zeitpunkt erreicht wird, in der der Schließbolzen und somit das sich an dem Schließbolzen befindliche Bauteil in einer Position befindet, indem ein Einklemmen zumindest eines Körperteils durch die Sicherungsposition unterbindbar ist. Ist der Schließbolzen beispielsweise rund und/oder zylindrisch ausgeführt, so kann die Drehfalle ebenfalls eine runde und/oder zylindrische Ausnehmung aufweisen, die zum Erreichen der Sicherungsposition mit dem Schließbolzen in Eingriff bringbar ist.

Das Schließsystem ist derart aufgebaut, dass die Drehfalle bereits in der Abhebeposition mit dem Schließbolzen in Eingriff bringbar ist. Insbesondere durch ein Absenken bzw. Bewegen des Auswerfers wird auch die Drehfalle verschwenkt. Erst durch das Zusammenspiel aus der Schwenkbewegung der Drehfalle und der elektrisch betätigten Schwenkbewegung des Auswerfers gelangt die Drehfalle in die Sicherungsposition, so dass der Zuziehhebel mit der Drehfalle in Eingriff bringbar ist. Auch durch diese Sicherungsmaßnahme wird ein vorzeitiges Zuziehen und somit Einklemmen verhindert.

Ist die Drehfalle mittels des Zuziehhebels verschwenkbar, wobei die Drehfalle von einer Sicherungsposition in eine Schließposition überführbar ist, so ergibt sich eine weitere vorteilhafte Ausgestaltungsvariante der Erfindung. Gelangt die Drehfalle in eine Sicherungsposition, ist der Zuziehhebel in der Lage, mit der Drehfalle zusammenzuwirken. Mit Erreichen der Sicherungsposition und dem Eingreifen des Zuziehhebels in die Drehfalle kann die Drehfalle mit dem Zuziehhebel bewegt werden. Bevorzugt führt die Drehfalle dabei eine Schwenkbewegung aus, wobei der Zuziehhebel vom Antriebshebel in Richtung der Drehfalle bewegbar ist. Mittels des Zuziehhebels ist die Drehfalle so weit verschwenkbar, dass eine mit der Drehfalle wechselwirkende Sperrklinke in Eingriff mit der Drehfalle bringbar ist. Bevorzugt kann der Zuziehhebel die Drehfalle so weit verschwenken, dass die Drehfalle in eine Überhubposition gelangt, so dass ein sicheres Eingreifen der Sperrklinke in die Drehfalle gewährleistbar ist. Die Überhubposition zeichnet sich dadurch aus, dass die Drehfalle über die Schließposition hinaus verschwenkt wird, so dass ein ausreichendes Spiel zum Eingreifen der Sperrklinke in die Drehfalle zur Verfügung gestellt werden kann. Die Sperrklinke wird bevorzugt federbelastet mit der Drehfalle in Eingriff gebracht.

In einer vorteilhaften Ausgestaltungsvariante der Erfindung ist die Sicherungsposition durch eine Schließstellung eines beweglich mit dem Kraftfahrzeug verbundenen Bauteils bestimmbar, wobei eine Schließstellung durch ein Spaltmaß zwischen beweglichem Bauteil und Kraftfahrzeugkarosserie definierbar ist und wobei eines Schließstellung als Sicherungsposition bei einem Spaltmaß von ≤ 10 mm, bevorzugt ≤ 6 mm und noch bevorzugter ≤ 4 mm erreichbar ist. Das Erreichen der Sicherungsposition wird somit durch das bewegliche Bauteil und insbesondere durch Abstand des beweglichen Bauteils zur Kraftfahrzeugkarosserie bestimmt. Bei einem Spaltmaß von < 10 mm und bevorzugt ≤ 6 mm kann gewährleistet werden, dass kein Körperteil mehr in dem Spalt zwischen beweglichem Bauteil und Karosserie gelangen kann. Somit ist ein Einklemmen verhinderbar und ein sicherer Einklemmschutz realisierbar. Kann einerseits ein Einklemmschutz realisiert werden, so kann darüber hinaus auch die Realisierung einer Nullfuge ermöglicht werden. Eine Nullfuge ist dabei dadurch bestimmt, dass das bewegliche Bauteil gegen ein weiteres Bauteil des Kraftfahrzeugs zur Anlage gelangt. Dies ist beispielsweise aus optischen Gründen oder aufgrund einer Verringerung eines Luftwiderstandes des Kraftfahrzeugs ein Ziel bei der Entwicklung von Kraftfahrzeugen.

Weist der Zuziehhebel eine Ausnehmung auf, wobei die Ausnehmung mit der Drehfalle in Eingriff bringbar ist, so kann eine weitere vorteilhafte Ausgestaltung des Erfindungsgedankens erzielt werden. Weist die Drehfalle zum Beispiel eine Hinterschneidung oder eine Verlängerung auf, in die der Zuziehhebel eingreifbar ist, so kann hierdurch einerseits ein sicheres Eingreifen des Zuziehhebels in die Drehfalle realisiert werden und andererseits sind die Hebelverhältnisse zwischen Zuziehhebel und Drehfalle einstellbar. Somit kann in vorteilhafter Weise auf die zur Verfügung stehenden Kräfte beim Zuziehen des beweglichen Bauteils Einfluss genommen werden, wobei gleichzeitig ein sicheres Bewegen der Drehfalle ermöglichbar ist.

Vorteilhaft kann es auch sein, wenn die Drehfalle eine Verlängerung, insbesondere einen Zylinderstift, aufweist, wobei die Verlängerung mit dem Zuziehhebel in Eingriff bringbar ist. Ein Zylinderstift ist ein kostengünstiges Bauteil, das auch leicht mit der Drehfalle verbindbar ist. Darüber hinaus bildet eine stiftartige Verlängerung günstige Eingriffsverhältnisse für den Zuziehhebel, da durch die zylindrische Anlagefläche zu jedem Zeitpunkt gleiche Eingriffsverhältnisse für den Zuziehhebel auf die Drehfalle zur Verfügung gestellt werden können.

Tatsächlich wirkt der Antriebshebel wechselweise zur Überführung des Schließbolzens von der Abhebeposition in die Sicherungsposition mit dem Auswerfer und zum Überführen des Schließbolzens von der Sicherungsposition in die Schließposition mit dem Zuziehhebel zusammen. Dieses Zusammenspiel von Antriebshebel, Auswerfer und Zuziehhebel ermöglicht es hierbei, die Kraftübertragung zwischen Antriebshebel, Auswerfer und Zuziehhebel in Bezug auf die notwendige Kraft auszulegen. Ist es insbesondere vorteilhaft, wenn sich der Auswerfer und somit zum Beispiel die Haube während der Bewegung zügig bewegt, so kann durch das Zusammenwirken von Antriebshebel und Auswerfer eine kleine Übersetzung während des passiven Absenkens erzeugt werden. Durch das Zusammenwirken von Antriebshebel und Zuziehhebel mit einer hohen Übersetzung kann in vorteilhafter Weise eine hohe Kraft zur Verfügung gestellt werden, so dass geeignete Momente zum Schließen des Schlosses bzw. zum Überführen des Schließbolzens in die Schließposition bereitstellbar sind.

In vorteilhafter Weise kann der Antriebshebel schwenkbar in einem Schlosskasten des Schlosses lagerbar sein. Der Antriebshebel ist unabhängig vom Auswerfer, der Drehfalle und dem Zuziehhebel im Kraftfahrzeugschloss aufgenommen. Durch die separate Lagerung des Antriebshebels können optimale Eingriffsverhältnisse zwischen Auswerfer, Zuziehhebel und Drehfalle realisiert werden. Insbesondere sind die Übersetzungsverhältnisse zwischen Antriebshebel, Auswerfer und Zuziehhebel konstruktiv günstig und leicht einstellbar.

Vorteilhaft kann es auch sein und eine weitere Ausführungsform der Erfindung bilden, wenn der Zuziehhebel im Antriebshebel führbar und/oder lagerbar ist. Eine konstruktiv günstige und somit vorteilhafte Lagerung für den Zuziehhebel ergibt sich dann, wenn der Zuziehhebel unmittelbar auf dem Antriebshebel lagerbar ist. Dabei kann der Zuziehhebel eine Führung für den Antriebshebel aufweisen, so dass der Antriebshebel zum Beispiel zum Verfahren bzw. Bewegen des Auswerfers in dem Zuziehhebel führbar ist, ohne dass der Zuziehhebel den Zuziehvorgang unterstützt bzw. beeinflusst. Dabei kann der Zuziehhebel beispielsweise im Schloss bzw. Schlosskasten geführt sein und sich auf dem Antriebshebel abstützen. Lediglich während des Überführens des Schließbolzens von der Sicherungsposition in die Schließposition bewegt der Antriebshebel den Zuziehhebel und gelangt zum Beispiel in der Führung in kraftübertragenden Eingriff mit dem Zuziehhebel. Durch den erfindungsgemäßen Aufbau des Kraftfahrzeugschlosses ist die Möglichkeit geschaffen, ein verbessertes Schließsystem bereitzustellen, das ein Höchstmaß an Sicherheit für den Bediener gewährleisten kann. Nachfolgend wird die Erfindung unter Bezugnahme auf die anliegenden Zeichnungen anhand eines bevorzugten Ausführungsbeispiels näher erläutert. Es gilt jedoch der Grundsatz, dass das Ausführungsbeispiel die Erfindung nicht beschränkt, sondern lediglich eine Ausgestaltungsform darstellt.

Es zeigt:
- Figur 1: ein lediglich teilweise dargestelltes Kraftfahrzeugschloss gemäß der Erfindung in einer Seitenansicht in einer Abhebeposition, wobei der Schließbolzen auf dem Auswerfer aufliegt und ein Fanghaken außer Eingriff mit dem Schließbolzen gebracht ist,
- Figur 2: das Schloss gemäß der Figur 1 in einer Abhebeposition,
- Figur 3: das Schloss gemäß der Figur 1 in einer Sicherungsposition, und
- Figur 4: das Schloss gemäß der Figur 1 in einer Schließposition.

In der Figur 1 ist ein Kraftfahrzeugschloss 1 bereichsweise dargestellt. Das Schloss 1 umfasst einen Schlosskasten, eine Drehfalle 3, eine Sperrklinke 4, einen Antriebshebel 5, einen Auswerfer 6, einen Zuziehhebel 7, einen Fanghaken 8 sowie zwei elektrische Stellmittel in Form von Kleinstantrieben 9, 10. Ein Schließbolzen 11 liegt auf dem Auswerfer 6 auf, wodurch die Abhebeposition des Schlosses bestimmbar ist.

Drehfalle 3 und Sperrklinke 4 bilden das Gesperre, wobei die Sperrklinke 4 in die Drehfalle 3 und insbesondere in eine Verlängerung 12 einrastbar ist. Die Verlängerung 12 rastet dabei in eine hakenförmige Kontur 13 der Sperrklinke 4 ein. In der vorliegenden Form ist die Sperrklinke 4 mittels einer Feder im Gegenuhrzeigersinn vorgespannt und liegt beispielsweise gegen einen Anschlag 14 im Schlosskasten 2 an. Mittels des Stellmittels 10 kann die Sperrklinke 3 in Richtung des Pfeils P1 im Uhrzeigersinn bewegt werden. Das Stellmittel kann beispielsweise ein linearer Kleinstantrieb sein, der die Sperrklinke 4 im Uhrzeigersinn verschwenken kann und somit in eine Position bewegen, in der die Sperrklinke 4 außer Eingriff mit der Drehfalle 3 gelangt.

Der Auswerfer 6 ist um eine Achse 15 verschwenkbar im Schlosskasten 2 aufgenommen. Der Auswerfer 6 wird durch die Kraft F_{F} einer nicht dargestellten Feder im Uhrzeigersinn vorbelastet. Die Federkraft F_{F} hält den Auswerfer 6 in der in der Figur 1 dargestellten Position, so dass der Schließbolzen 11 und folglich zum Beispiel eine Motorhaube in der Abhebeposition haltbar ist. Der Schließbolzen 11 befindet sich außer Eingriff mit der Drehfalle 3 und liegt lose auf dem Auswerfer 6 und der Drehfalle 3 auf. Der Auswerfer 6 weist eine erste Anlagefläche 16 und eine zweite Anlagefläche 17 auf. An der ersten Anlagefläche 16, die zum Beispiel aus einer Abkantung am Auswerfer 6 gebildet sein kann, liegt der Schließbolzen 11 an. An der zweiten Anlagefläche 17 greift der Antriebshebel 5 an. Der Auswerfer ist beispielsweise als Blechstanzteil aus einem Stahl fertigbar, wobei die Anlageflächen 16, 17 zum Beispiel als Abkantungen vorliegen können.

Der Antriebshebel 5 wirkt mit einem Mitnehmer 18 auf dem Auswerfer. Der Antriebshebel 5 wiederum ist um die Achse 19 herum schwenkbar im Schlosskasten 2 aufgenommen. Der Antriebshebel 5 weist darüber hinaus einen Lager-, Antriebs- und Führungszapfen 20 auf. Der Zapfen 20 dient einerseits zur Lagerung des Zuziehhebels 7 und zum Antrieb des Zuziehhebels 7.

Der Antriebshebel 5 wird mittels eines Zuziehantriebs 21 und mittels zum Beispiel eines lediglich gestrichelt dargestellten Bowdenzugs 22 betätigt. Durch den Bowdenzug 22 ist eine Kraft F_{B} in den Antriebshebel 5 einleitbar. Durch den Zuziehantrieb 21 wird der Antriebshebel somit um die Achse 19 herum im Uhrzeigersinn bewegt.

Der Zuziehhebel 7 weist eine Führungsnut 23 auf, in der der Zapfen 20 führbar ist. Der Zuziehhebel 7 kann wiederum gegen einen Bolzen 24 am Auswerfer 6 anliegen und somit sicher im Schloss 1 führbar sein. Der Zuziehhebel 7 weist eine Ausnehmung 25 auf, die formschlüssig mit der Verlängerung 12 der Drehfalle 3 in Eingriff bringbar ist.

Der Fanghaken 8 ist mit dem Schließbolzen 11 in Eingriff bringbar. Vorzugsweise ist der Fanghaken 8 in Richtung des Schließbolzens 11 federvorbelastet und würde ohne das elektrische Stellmittel 9 in den Schließbolzen 11 eingreifen. Der Schließbolzen 11 ist bevorzugt als Bügel ausgeführt, so dass der Fanghaken 8 in den Schließbolzen 11 eingreifen kann. In der dargestellten Ausführungsform ist der Fanghaken 8 durch das Stellmittel 9 in Richtung des Pfeils P2 bewegt worden und insbesondere in Richtung des Pfeils P2 im Uhrzeigersinn verschwenkt worden. Der Fanghaken kann im Schlosskasten 2 oder einem nicht dargestellten Teil des Schlosskastens 2 schwenkbar gelagert aufgenommen sein.

In den Figuren 2, 3 und 4 ist der Zuziehvorgang durch das erfindungsgemäß ausgebildete Schloss anhand der Positionen Abhebeposition in der Figur 2, Sicherungsposition in der Figur 3 und Schließposition in der Position 4 wiedergegeben.

In der Abhebeposition A liegt der Schließbolzen 11 auf der Drehfalle 3 und dem Auswerfer 6 auf, wobei der Schließbolzen 11 durch den Auswerfer 6 und zum Teil auch durch die im Gegenuhrzeigersinn federbelastete Drehfalle 3 in der Abhebeposition A gehalten ist. Der Antriebshebel 5 befindet sich in seiner Ausgangslage.

In der Figur 3 ist die Sicherungsposition S wiedergegeben. Der Antriebshebel 5 wurde durch den Zuziehantrieb 21 und insbesondere durch den Bowdenzug 22 im Uhrzeigersinn verschwenkt. Durch die Schwenkbewegung wurde der Auswerfer 6 um seine Achse 15 herum im Gegenuhrzeigersinn verschwenkt, so dass der Schließbolzen 11 und insbesondere der Schließbolzen 11 in Kombination mit einer Last einer Haube in die Sicherungsposition S bewegt. Die Schwenkbewegung des Auswerfers 6 bewirkt gleichzeitig, dass die Drehfalle 3 durch den Schließbolzen 11 im Uhrzeigersinn um die Achse 26 herum verschwenkt wurde, so dass ein Zylinderbolzen 27 in den Eingriffsbereich der Ausnehmung 25 des Zuziehhebels 7 gelangt. In dieser Sicherungsposition S gelangt die Drehfalle 3 formschlüssig mit dem Schließbolzen 11 in Eingriff und der Zuziehhebel 7 gelangt in Eingriff mit dem Bolzen 27. Gleichzeitig erreicht der Zapfen 20 das Ende der Führungsnut 23, wodurch der Führungszapfen 20 in der Lage ist, eine Kraft auf den Zuziehhebel 7 zu übertragen.

Die Figur 4 zeigt die Hauptrastposition HR oder Schließposition HR des Gesperres, in der sich der Schließbolzen 11 in der Schließposition befindet. Die Drehfalle 3 ist mit der Sperrklinke 4 in Eingriff, so dass das Gesperre geschlossen und der Schließbolzen 11 in seiner Lage gesichert vorliegt. Die Schließposition HR wurde dadurch erreicht, dass der Antriebshebel 5 weiter durch die Kraft FB des Zuziehantriebs 21 im Uhrzeigersinn verschwenkt wurde. Der Zapfen 20 bewegt durch diese Bewegung die Drehfalle 3 in die Schließposition HR.

Wie deutlich aus den Figuren 2 und 3 zu erkennen, wird durch den Antriebshebel und insbesondere die Eingriffsverhältnisse von Antriebshebel 5 auf den Auswerfer 6 ein Übersetzungsverhältnis bereitgestellt, mit dem ein zügiges, das heißt schnelles Absenken des Schließbolzens 11 ermöglichbar ist. Nach dem Erreichen der Sicherungsposition S wirkt der Antriebshebel vornehmlich mit dem Zuziehhebel 7 zusammen, wodurch sich ein größeres Übersetzungsverhältnis ergibt und eine große Kraft zum Schließen der Drehfalle bzw. zum Überführen des Schließbolzens 11 in die Hauptrastposition HR zur Verfügung stellbar ist. Durch die Kombination und insbesondere das Zusammenspiel aus Antriebshebel 5, Auswerfer 6 und Zuziehhebel 7 ist somit ein sicheres und auf die Anforderungen insbesondere der Dichtheit einer durch das erfindungsgemäße Schloss bewegten Tür, Haube oder Klappe gewährleistbar.

### Bezugszeichenliste

- 1: Schloss
- 2: Schlosskasten
- 3: Drehfalle
- 4: Sperrklinke
- 5: Antriebshebel
- 6: Auswerfer
- 7: Zuziehhebel
- 8: Fanghaken
- 9, 10: Stellmittel
- 11: Schließbolzen
- 12: Verlängerung
- 13: Kontur
- 14: Anschlag
- 15,19,26: Achse
- 16: erste Anlagefläche
- 17: zweite Anlagefläche
- 18: Mitnehmer
- 20: Lager-, Zuzieh- und Führungszapfen
- 21: Zuziehantrieb
- 22: Bowdenzug
- 23: Führungsnut
- 24, 27: Bolzen
- 25: Ausnehmung

- P1, P2: Pfeil
- F_{F}: Federkraft
- F_{B}: Kraft Bowdenzug

## Patentansprüche

1. Schloss (1) für ein Kraftfahrzeug, insbesondere ein Haubenschloss, aufweisend ein Gesperre mit einer Drehfalle (3) und mindestens einer Sperrklinke (4), einem Schließbolzen (11), einem mit dem Schließbolzen (11) zusammenwirkenden Auswerfer (6), wobei der Schließbolzen (11) mittels des Auswerfers (6) in eine Abhebeposition (A) bringbar ist, mit mindestens einem elektrisch betätigbaren Mittel (21) zum Bewegen des Schließbolzens (11) aus der Abhebeposition (A) in eine Schließposition (HR), einem Antriebshebel (5) und einem Zuziehhebel (7), wobei der Antriebshebel (5) mit dem Zuziehhebel (7) zusammenwirkt, wobei mittels des Zuziehhebels (7) erst nach dem Erreichen einer Sicherungsposition (S) eine Verbindung des Antriebshebels (5) mit der Drehfalle (3) herstellbar ist, wobei das elektrisch betätigbare Mittel (21) zum Verschwenken des Antriebshebels (5) dient, **dadurch gekennzeichnet, dass** der Antriebshebel (5) mit dem Auswerfer (6) in Eingriff bringbar ist.

2. Schloss (1) nach Anspruch 1, **dadurch gekennzeichnet, dass** der Zuziehhebel (7) erst nach dem Erreichen einer Sicherungsposition (S) mit dem Antriebshebel (5) in Eingriff bringbar ist

3. Schloss (1) nach Anspruch 1 oder 2, **dadurch gekennzeichnet, dass** der Zuziehhebel (7) in der Sicherungsposition (S) formschlüssig mit der Drehfalle (3) in Eingriff bringbar ist.

4. Schloss (1) nach einem der Ansprüche 1 bis 3, **dadurch gekennzeichnet, dass** die Drehfalle (3) in der Sicherungsposition (S) formschlüssig mit dem Schließbolzen (11) in Eingriff bringbar ist.

5. Schloss nach einem der Ansprüche 1 bis 4, **dadurch gekennzeichnet, dass** die Drehfalle (3) mittels des Zuziehhebels (7) verschwenkbar ist, wobei die Drehfalle (3) von einer Sicherungsposition (S) in eine Schließposition (HR) überführbar ist.

6. Schloss (1) nach einem der Ansprüche 1 bis 5, **dadurch gekennzeichnet, dass** die Sicherungsposition (HR) durch eine Schließstellung eines beweglich mit dem Kraftfahrzeug verbundenen Bauteils bestimmbar ist, wobei eine Schließstellung durch ein Spaltmaß zwischen beweglichem Bauteil und Kraftfahrzeugkarosserie definierbar ist, und wobei eine Schließstellung als Sicherungsposition (S) bei einem Spaltmaß von ≤ 10 mm, bevorzugt ≤ 6 mm und noch bevorzugter ≤ 4 mm erreichbar ist.

7. Schloss (1) nach einem der Ansprüche 1 bis 6, **dadurch gekennzeichnet, dass** der Zuziehhebel (7) eine Ausnehmung (25) aufweist, wobei die Ausnehmung (25) mit der Drehfalle (3) in Eingriff bringbar ist.

8. Schloss (1) nach einem der Ansprüche 1 bis 7, **dadurch gekennzeichnet, dass** die Drehfalle (3) eine Verlängerung (27), insbesondere einen Zylinderstift (27), aufweist, wobei die Verlängerung (27) mit dem Zuziehhebel (7) in Eingriff bringbar ist.

9. Schloss (1) nach einem der Ansprüche 1 bis 8, **dadurch gekennzeichnet, dass** der Antriebshebel (5) wechselweise zur Überführung des Schließbolzens (11) von der Abhebeposition (A) in die Sicherungsposition (S) mit dem Auswerfer (6) und zum Überführen des Schließbolzens (11) von der Sicherungsposition (S) in die Schließposition (HR) mit dem Zuziehhebel (7) zusammenwirkt.

10. Schloss (1) nach einem der Ansprüche 1 bis 9, **dadurch gekennzeichnet, dass** der Antriebshebel (5) schwenkbar in einem Schlosskasten (2) lagerbar ist.

11. Schloss (1) nach einem der Ansprüche 1 bis 10, **dadurch gekennzeichnet, dass** der Zuziehhebel (7) im Antriebshebel (5) führbar und/oder lagerbar ist.

## Claims

1. Latch (1) for a motor vehicle, in particular a hood latch, comprising a locking mechanism having a catch (3) and at least one pawl (4), a locking bolt (11), and an ejector (6) which interacts with the locking bolt (11), it being possible for the locking bolt (11) to be brought into a lift-off position (A) by means of the ejector (6), and having at least one electrically operable means (21) for moving the locking bolt (11) from the lift-off position (A) into a closed position (HR), a drive lever (5), and a closure lever (7), the drive lever (5) interacting with the closure lever (7), it being possible to establish a connection between the drive lever (5) and the catch (3) by means of the closure lever (7) only after a securing position (S) has been reached, and the electrically operable means (21) being used to pivot the drive lever (5), **characterized in that** the drive lever (5) can be brought into engagement with the ejector (6).

2. Latch (1) according to claim 1, **characterized in that** the closure lever (7) can be brought into engagement with the drive lever (5) only after a securing position (S) has been reached,

3. Latch (1) according to either claim 1 or claim 2, **characterized in that** the closure lever (7) can be brought into engagement with the catch (3) in an interlocking manner in the securing position (S).

4. Latch (1) according to any of claims 1 to 3, **characterized in that** the catch (3) can be brought into engagement with the locking bolt (11) in an interlocking manner in the securing position (S).

5. Latch according to any of claims 1 to 4, **characterized in that** the catch (3) can be pivoted by means of the closure lever (7), the catch (3) being transferable from a securing position (S) to a closed position (HR).

6. Latch (1) according to any of claims 1 to 5, **characterized in that** the securing position (HR) can be determined by a closed state of a component that is movably connected to the motor vehicle, it being possible to define a closed state by a gap size between the movable component and the motor vehicle body, and it being possible to achieve a closed state as a securing position (S) with a gap size of ≤ 10 mm, preferably ≤ 6 mm, and even more preferably ≤ 4 mm.

7. Latch (1) according to any of claims 1 to 6, **characterized in that** the closure lever (7) has a recess (25), it being possible to bring the recess (25) Into engagement with the catch (3).

8. Latch (1) according to any of claims 1 to 7, **characterized in that** the catch (3) has an extension (27), in particular a cylindrical pin (27), it being possible to bring the extension (27) into engagement with the closure lever (7).

9. Latch (1) according to any of claims 1 to 8, **characterized in that** the drive lever (5) interacts alternately with the ejector (6) in order to transfer the locking bolt (11) from the lift-off position (A) to the securing position (S), and with the closure lever (7) In order to transfer the locking bolt (11) from the securing position (S) to the closed position (HR).

10. Latch (1) according to any of claims 1 to 9, **characterized in that** the drive lever (5) can be pivotably mounted in a latch case (2).

11. Latch (1) according to any of claims 1 to 10, **characterized in that** the closure lever (7) can be guided and/or mounted in the drive lever (5).

## Revendications

1. Serrure (1) pour véhicule automobile, en particulier serrure de capot, comprenant un mécanisme d'encliquetage comportant un loquet rotatif (3) et au moins un cliquet (4), un pêne de verrouillage (11), un éjecteur (6) qui interagit avec le pêne de verrouillage (11), le pêne de verrouillage (11) pouvant être mis dans une position de levage (A) au moyen de l'éjecteur (6), comportant au moins un moyen électriquement actionnable (21) servant à déplacer le pêne de verrouillage (11) de la position de levage (A) à une position de verrouillage (HR), un levier d'entraînement (5) et un levier de fermeture (7), le levier d'entraînement (5) Interagissant avec le levier de fermeture (7), une liaison du levier d'entraînement (5) au loquet rotatif pouvant être réalisée au moyen du levier de fermeture (7) seulement après qu'une position de sécurité (S) a été atteinte (3), le moyen électriquement actionnable (21) servant à faire pivoter le levier d'entraînement (5), **caractérisée en ce que** le levier d'entraînement (5) peut être mis en prise avec l'éjecteur (6).

2. Serrure (1) selon la revendication 1, **caractérisée en ce que** le levier de fermeture (7) peut être mis en prise avec le levier d'entraînement (5) seulement après avoir atteint une position de sécurité (S).

3. Serrure (1) selon la revendication 1 ou 2, **caractérisée en ce que** le levier de fermeture (7) peut être mis en prise avec le loquet rotatif (3) dans la position de sécurité (S) par complémentarité de forme.

4. Serrure (1) selon l'une des revendications 1 à 3, **caractérisée en ce que** le loquet rotatif (3) peut être mis en prise avec le pêne de verrouillage (11) dans la position de sécurité (S) par complémentarité de forme.

5. Serrure (1) selon l'une des revendications 1 à 4, **caractérisée en ce que** le loquet rotatif (3) peut être pivoté au moyen du levier de fermeture (7), le loquet rotatif (3) pouvant être transféré d'une position de sécurité (S) à une position de verrouillage (HR).

6. Serrure (1) selon l'une des revendications 1 à 5, **caractérisée en ce que** la position de verrouillage (HR) peut être déterminée par un état de verrouillage d'une pièce reliée de manière mobile au véhicule automobile, un état de verrouillage pouvant être défini par un interstice entre la pièce mobile et la carrosserie du véhicule automobile, et un état de verrouillage en tant que position de sécurité (S) pouvant être atteint avec un interstice de ≤ 10 mm, de préférence de ≤ 6 mm et encore plus préférablement de ≤ 4 mm.

7. Serrure (1) selon l'une des revendications 1 à 6, **caractérisée en ce que** le levier de fermeture (7) comprend un évidement (25), l'évidement (25) pouvant être mis en prise avec le loquet rotatif (3).

8. Serrure (1) selon l'une des revendications 1 à 7, **caractérisée en ce que** le loquet rotatif (3) comprend un prolongement (27), en particulier une goupille cylindrique (27), le prolongement (27) pouvant être mis en prise avec le levier de fermeture (7).

9. Serrure (1) selon l'une des revendications 1 à 8, **caractérisée en ce que** le levier d'entraînement (5) interagit en alternance avec l'éjecteur (6) afin de transférer le pêne de verrouillage (11) de la position de levage (A) à la position de sécurité (S) et avec le levier de fermeture (7) afin de transférer le pêne de verrouillage (11) de la position de sécurité (S) à la position de verrouillage (HR).

10. Serrure (1) selon l'une des revendications 1 à 9, **caractérisée en ce que** le levier d'entraînement (5) peut être monté pivotant dans un boîtier de serrure (2).

11. Serrure (1) selon l'une des revendications 1 à 10, **caractérisée en ce que** le levier de fermeture (7) peut être guidé et/ou monté dans le levier d'entraînement (5).
